# EUROPÄISCHE PATENTSCHRIFT

(11) **EP 0 560 301 B1**
(45) Veröffentlichungstag und Bekanntmachung des Hinweises auf die Patenterteilung: **04.09.1996**
(21) Anmeldenummer: 93103785.7
(22) Anmeldetag: 09.03.1993
(51) Int. Cl.: G07G 1/00

(54) **Kassenlade**
Cash drawer
Tiroir-caisse

(30) Priorität: 10.03.1992 DE 4207574
(43) Veröffentlichungstag der Anmeldung: 15.09.1993
(73) Patentinhaber: Siemens Nixdorf Informationssysteme Aktiengesellschaft, D-33102 Paderborn (DE)
(72) Erfinder: Baitz, Günter, W-1000 Berlin (DE); Wiesner, Michael, W-1000 Berlin 22 (DE); Kamin, Hartmut, W-1000 Berlin 10 (DE)
(74) Vertreter: Fuchs, Franz-Josef, Dr.-Ing.

(56) Entgegenhaltungen:
- EP-A- 0 121 710
- EP-A- 0 157 313
- DE-A- 2 907 643
- DE-A- 3 037 516
- DE-U- 8 621 253
- DE-U- 8 701 287
- DE-U- 9 109 906
- DE-U- 9 113 291
- FR-A- 2 065 402

## Beschreibung

Die Erfindung betrifft eine Kassenlade mit einem kastenförmigen Unterteil und einem daran schwenkbar angelenkten Deckel, wobei das Unterteil einen ersten Bereich mit einer Mehrzahl von hintereinander angeordneten Fächern und einen Zweiten Bereich hat, der zur Aufnahme eines herausnehmbaren Hartgeldeinsatzes bestimmt ist. Die Fächer sind durch parallel zu der der Bedienungsperson zugewandten Vorderwand des Unterteils gerichtete Trennwände voneinander getrennt.

Eine Kassenlade der vorstehend genannten Art ist beispielsweise aus der deutschen Offenlegungsschrift 29 07 643 bekannt. Dabei sind parallel zur Vorderwand der Kassenlade Fächer zur Aufnahme stehender Scheine angeordnet. Ferner sind - von der Bedienungsperson aus betrachtet - rechts neben den Geldscheinfächern Hartgeldfächer neben- und hintereinander angeordnet. Nachteilig an der Anordnung der Geldscheinfächer ist, daß die in den Fächern stehenden Geldscheine schlecht zu greifen sind, da sie bei geringem Füllgrad der Fächer umfallen, wodurch auch das Einstecken erhaltener Geldscheine in die Fächer erschwert wird. Dieses Erschwernis wird noch dadurch gesteigert, daß gefaltete Geldscheine ihre durch die Knickungen vorgegebene Form in dem Fach wieder annehmen und daß auch wenige Geldscheine die Fächer dadurch vollständig ausfüllen. Andererseits sind bei volleren Fächern die relativ dünnen Trennwände zwischen den Geldscheinfächern nicht in der Lage, die Geldscheinbündel in den einzelnen Fächern voneinander zu trennen, so daß bei der Herausgabe von Wechselgeld leicht ein Geldschein aus dem Nachbarfach ungewollt mit erfaßt wird.

Diese Gefahr wird noch dadurch gesteigert, daß aufgrund der feineren Stückelung der Banknoten - in Deutschland ist z.B. der 200 DM-Schein hinzugekommen- die Zahl der Scheinfächer größer und deren Abmessungen bei gleichgebliebenem Gesamtvolumen der Kassenlade kleiner wird.

Der Erfindung liegt die Aufgabe Zugrunde, eine Kassenlade der eingangs genannten Art in der Weise auszubilden, daß bei insgesamt geringen Abmessungen der Kassenladen-Grundfläche eine ausreichende Anzahl von bequem zugänglichen Fächern zur Aufnahme von Geldscheinen vorhanden ist, in denen die Geldscheine leicht erfaßbar geordnet untergebracht werden können und in welche die Scheine auch bequem eingeordnet werden können.

Diese Aufgabe wird erfindungsgemäß dadurch gelöst, daß an oder nahe dem oberen Rand der der Bedienungsperson fernen Begrenzungswand jedes Faches eine Andruckplatte um eine zu diesem Rand parallele Achse schwenkbar angelenkt ist, wobei die senkrecht zur Achse gemessene Breite der Andruckplatte größer als die Breite des jeweiligen Faches ist und die Andruckplatte durch Federmittel nach oben vorgespannt ist.

Diese Ausgestaltung der Fächer erlaubt das Vorsehen einer ausreichenden Anzahl von Fächern, ohne daß die Tiefe der Kassenlade wesentlich vergrößert werden muß. Die Andruckplatte hält die in das jeweilige Fach eingestellten Scheine in einer annähernd senkrechten Position und erlaubt das bequeme Herausziehen der Scheine aus dem jeweiligen Fach. Da die Scheine senkrecht in dem jeweiligen Fach stehen und dabei an einer Trennwand anliegen, können neuen Scheine ebenfalls bequem in das Fach einsortiert werden, wobei die Andruckplatte gegen die Wirkung der Federmittel nach unten gedrückt wird. Vorzugsweise sind die Federmittel jeweils von einer Blattfeder gebildet, die an ihrem einen Ende mit der Andruckplatte verbunden ist und mit ihrem anderen freien Ende an der Wand anliegt, an der die betreffende Andruckplatte angelenkt ist. Dabei können die Andruckplatte und die Blattfeder zweckmäßigerweise einstückig ausgebildet sein, wobei die Andruckplatte sowohl aus Stahl als auch aus Kunststoff bestehen kann.

Um die Fächer zur Aufnahme der Scheine in gewissem Umfange an den Scheinebedarf anpassen zu können, ist es zweckmäßig, wenn das Unterteil für jede Trennwand eine Mehrzahl von Führungen hat, so daß die Trennwände im Sinne einer Veränderung der jeweiligen Fachbreite verstellbar sind. Auch können die Trennwände so in dem Unterteil angeordnet sein, daß sie zwischen einer zum Boden des Unterteils senkrechten Stellung und einer gegenüber dieser zur Vorderwand hin geneigten Stellung verschwenkbar sind. Dies kann durch geeignete Führungen oder Anschläge im Bereich der Seitenränder der Trennwände gewährleistet werden.

Die Andruckplatte kann in einem achsnahen mittleren Bereich einen Ausschnitt haben, der den Blick auf das dahinterliegende Fach bzw. die in diesem Fach stehenden Banknoten freigibt, so daß die Bedienungsperson erkennen kann, welche Banknoten in dem jeweiligen Fach stehen.

Zur Aufnahme besonders großer Scheine kann in dem zweiten Bereich des Unterteiles ein zu dessen Rückwand paralleles und von dieser begrenztes weiteres Fach vorgesehen sein.

Die Erfindung wird in der folgenden Beschreibung, in Verbindung mit den beigefügten Zeichnungen, anhand eines Ausführungsbeispieles erläutert. Es zeigen:
- Figur 1: einen schematischen Teilschnitt durch eine erfindungsgemäße Kassenlade parallel zu einer Seitenwand derselben bei geöffnetem Deckel,
- Figur 2: eine Draufsicht auf eine Andruckplatte,
- Figur 3: einen Schnitt durch die Andruckplatte entlang Linie III-III in Figur 2,
- Figur 4: eine schematische Draufsicht auf das Kassenladenunterteil mit Hartgeldeinsatz gemäß einer ersten Ausführungsform der Erfindung und
- Figur 5: eine der Figur 4 entsprechende Ansicht einer zweiten Ausführungsform der Erfindung.

Figur 1 zeigt ein allgemein mit 10 bezeichnetes kastenförmiges Kassenladenunterteil mit einem Boden 12, einer Vorderwand 14 und einer Rückwand 16 sowie Seitenwänden 18 und 20 (Figuren 4 und 5). Am oberen Rand der Rückwand 16 ist um eine zu diesem Rand parallele Achse 22 ein Klappdeckel 24 schwenkbar angelenkt, der in seiner geöffneten Stellung dargestellt ist.

Gemäß den Figuren 4 und 5 umfaßt das Unterteil einen mit 26 bezeichneten ersten Bereich mit Geldscheinfächern 28, die durch parallel zu Vorder- und Rückwand gerichtete Trennwände 30 voneinander getrennt sind, und ein mit 32 bezeichneten zweiten Bereich, in dem ein Hartgeldeinsatz 34 mit Münzfächern 36 herausnehmbar angeordnet ist, wobei die Höhe des Hartgeldeinsatzes geringer als die Höhe des Unterteils 10 ist, so daS zwischen dem Boden des Hartgeldeinsatzes 34 und dem Boden 12 des Unterteiles 10 noch mindestens ein Bodenfach ausgebildet ist.

Bei der in Figur 4 dargestellten Ausführungsform überdeckt der Hartgeldeinsatz 34 die gesamte Bodenfläche des zweiten Bereiches 32, während bei der Ausführungsform gemäß Figur 5 anschließend an die Rückwand 16 des Unterteiles noch ein sich über die ganze Höhe des Unterteiles 10 erstreckendes Geldscheinfach 38 zur Aufnahme großer stehender Geldscheine vorgesehen ist.

Im Boden 12 sind parallel zur Rückwand 16 verlaufende Nuten 40 ausgebildet, in welche die Trennwände 30 eingestellt werden können. Dabei sind für jede Trennwand 30 mehrere Nuten 40 vorgesehen, so daß die jeweilige Trennwand im Sinne einer Veränderung der Fachbreite verstellt werden kann. In einer den ersten Bereich 26 von dem zweiten Bereich 32 trennenden Zwischenwand 42 sowie in der dem Betrachter der Figur 1 nahen nicht dargestellten Seitenwand 18 des Unterteils 10 sind vertikale Schlitze 44 ausgebildet, in welche an den Seitenrändern der Trennwände vorgesehene Ansätze oder Zapfen 46 eingreifen können, welche die Trennwände in ihrer aufrechten Stellung halten. Wie man in Figur 1 erkennt, sind die Schlitze 44 jeweils einer Nut 40 im Boden 12 zugeordnet. Die Trennwand 30 kann jedoch auch mit ihrem jeweiligen Zapfen 46 in einen einer benachbarten Nut entsprechenden Schlitz 44 eingeschoben werden, wodurch die Trennwand 30 in einer schrägen Stellung gehalten wird, wie dies für die mittlere Trennwand in Figur 1 dargestellt ist. Um diese Schrägstellung zu ermöglichen, kann am unteren Ende des jeweiligen Schlitzes 44 eine Erweiterung 48 vorgesehen sein.

An ihrem oberen Rand weisen die Trennwände 30 jeweils Fortsätze 50 auf, an denen eine Andruckplatte 52 schwenkbar angelenkt ist, die in Figur 2 dargestellt ist. Die Fortsätze 50 der jeweiligen Trennwand haben dabei halbkugelförmige Nippel 54, die in entsprechende halbkugelförmige Vertiefungen 56 einrasten, die in durch Aussparungen gebildete Zungen 58 an der Andruckplatte 52 einrasten, wie dies in Figur 2 dargestellt ist. In Figur 2 ist die Trennwand durch gestrichelte Linien angedeutet. Die Andruckplatte 52 kann somit an der Trennwand 30 eingeklipst werden, so daß sie um die durch alle halbkugelförmigen Nippel 54 verlaufende Achse verschwenkbar ist.

Beiderseits einer zur Schwenkachse senkrechten Mittellinie 60 sind durch senkrecht zur Achse gerichtete Einschnitte 62 von dem achsfernen Rand der Andruckplatte her Federlaschen 64 gebildet. Innerhalb derselben ist jeweils durch einen U-förmigen Ausschnitt 66 von der Andruckplatte getrennt eine Blattfeder 68 angeordnet, die mit der Federlasche 64 nur an ihrem achsfernen Ende verbunden ist. Die Blattfeder 68 ist aus der Ebene herausgebogen, wie dies in den Figuren 1 und 3 zu erkennen ist. Sowohl bei der Herstellung der Andruckplatte aus Stahl als auch aus Kunststoff ergeben sich die Federeigenschaften der Blattfeder aus dem jeweiligen Material der Andruckplatte.

Wie man in Figur 1 erkennt, wird die Andruckplatte so an der jeweiligen Trennwand eingeklipst, daß die jeweiligen Blattfedern 68 mit ihren freien Enden an der jeweiligen Trennwand anliegen und damit die Andruckplatte nach oben drücken. Da die Andruckplatte insgesamt breiter ist als die Breite eines Geldscheinfaches 28, wird die jeweilige Andruckplatte 52 mit ihrem freien Rand von unten her gegen eine benachbarte Trennwand 30 gedrückt. In das jeweilige Fach können von oben her Scheine eingeführt werden, wobei die Andruckplatte 52 nach unten weggedrückt wird.Beim Loslassen der Andruckplatte federt sie nach oben und drückt dabei die Scheine in aufrechter Stellung gegen die benachbarte Trennwand. Die Scheine können somit auf einfache Weise eingeschoben werden, wobei das Einschieben dadurch erleichtert wird, daß die bereits im Fach befindlichen Scheine flach und senkrecht im Fach stehen. Ebenso können die Scheine auf einfache Weise gegriffen und aus dem Fach herausgezogen werden. Damit die Scheine in dem jeweiligen Fach besser zu erkennen sind, ist in der Andruckplatte eines benachbarten Faches ein V-förmiger Ausschnitt vorgesehen, der in der Figur 2 deutlich zu erkennen ist.

Wie die Figur 1 zeigt, ist die Andruckplatte des unmittelbar an die Rückwand 16 angrenzenden Faches 28 an einer Begrenzungswand angelenkt, die einer Trennwand entspricht und unmittelbar an der Rückwand 16 anliegt.

## Patentansprüche

1. Kassenlade mit einem kastenförmigen Unterteil (10) und einem daran schwenkbar angelenkten Deckel (24) wobei das Unterteil (10) einen ersten Bereich (26) mit einer Mehrzahl von hintereinander angeordneten Fächern (28) und einen zweiten Bereich (32) hat, der zur Aufnahme eines herausnehmbaren Hartgeldeinsatzes (34) bestimmt ist, der erste und der zweite Bereich (26, 32) - von der Bedienungsperson aus betrachtet - nebeneinander liegen und der erste Bereich durch parallel zu der der Bedienungsperson zugewandten Vorderwand des Unterteils (10) gerichtete Trennwände (30) unterteilt ist, dadurch **gekennzeichnet**, daß an oder nahe dem oberen Rand der der Bedienungsperson fernen Begrenzungswand (30) jedes Faches eine Andruckplatte (52) um eine zu diesem Rand parallele Achse schwenkbar angelenkt ist, wobei die senkrecht zur Achse gemessene Breite der Andruckplatte (52) größer ist als die Breite des jeweiligen Faches (28) und die Andruckplatte (52) durch Federmittel (64, 68) nach oben vorgespannt ist.

2. Kassenlade nach Anspruch 1, dadurch **gekennzeichnet**, daß die Federmittel jeweils mindestens eine Blattfeder (68) umfassen, die an ihrem einen Ende mit der Andruckplatte (52) verbunden ist und mit ihrem anderen Ende an der Wand (30) anliegt, an der die betreffende Andruckplatte (52) angelenkt ist.

3. Kassenlade nach Anspruch 2, dadurch **gekennzeichnet**, daß die Andruckplatte (52) und die Blattfeder (68) einstückig ausgebildet sind.

4. Kassenlade nach einem der Ansprüche 1 bis 3, dadurch **gekennzeichnet**, daß die Andruckplatte (52) aus Kunststoff hergestellt ist.

5. Kassenlade nach einem der Ansprüche 1 bis 4, dadurch **gekennzeichnet**, daß das Unterteil (10) für jede Trennwand (30) eine Mehrzahl von Führungen (40, 44) hat, so daß die Trennwände (30) im Sinne einer Veränderung der jeweiligen Fachbreite verstellbar sind.

6. Kassenlade nach einem der Ansprüche 1 bis 5, dadurch **gekennzeichnet**, daß die Trennwände (30) zwischen einer zum Boden (12) des Unterteils (10) senkrechten Stellung und einer nach vorne geneigten Stellung verstellbar sind.

7. Kassenlade nach einem der Ansprüche 1 bis 6, dadurch **gekennzeichnet**, daß in dem zweiten Bereich (32) des Unterteils (10) ein zu dessen Rückwand (16) paralleles und von dieser begrenztes weiteres Fach (38) zur Aufnahme stehender Banknoten vorgesehen ist.

## Claims

1. Cash drawer having a box-shaped bottom part (10) and a lid (24) attached pivotably thereto, the bottom part (10) having a first region (26), exhibiting a plurality of compartments (28) disposed one behind the other, and a second region (32), which is designed to receive a removable small change insert (34), the first and the second region (26, 32) lying side by side - from the operator's viewpoint - and the first region being divided up by partitions (30) directed parallel to that front wall of the bottom part (10) which faces the operator, characterized in that at or close to the upper edge of that limit wall (30) of each compartment which is remote from the operator a pressure plate (52) is attached so as to be capable of pivoting about an axis parallel to this edge, the width of the pressure plate (52) measured perpendicularly with respect to the axis being greater than the width of the respective compartment (28) and the pressure plate (52) being pretensioned in the upward direction by spring means (64, 68).

2. Cash drawer according to Claim 1, characterized in that the spring means respectively comprise at least one leaf spring (68), which is connected at its one end to the pressure plate (52) and bears with its other end against the wall (30) to which the pressure plate (52) in question is attached.

3. Cash drawer according to Claim 2, characterized in that the pressure plate (52) and the leaf spring (68) are configured in one piece.

4. Cash drawer according to one of Claims 1 to 3, characterized in that the pressure plate (52) is made from plastic.

5. Cash drawer according to one of Claims 1 to 4, characterized in that the bottom part (10) has a plurality of guides (40, 44) for each partition (30), so that the partitions (30) are adjustable for the purpose of altering the respective compartment width.

6. Cash drawer according to one of Claims 1 to 5, characterized in that the partitions (30) are adjustable between a setting perpendicular to the base (12) of the bottom part (10) and a setting in which they are inclined forwards.

7. Cash drawer according to one of Claims 1 to 6, characterized in that in the second region (32) of the bottom part (10) there is provided a further compartment (38), which runs parallel to the rear wall (16) of the said bottom part (10) and is delimited by this rear wall, for receiving vertically positioned bank notes.

## Revendications

1. Tiroir-caisse comportant une partie (10) inférieure en forme de caisse et un couvercle (24) articulé à cette partie inférieure de manière à pouvoir basculer, la partie (10) inférieure ayant une première région (26) comportant une pluralité de casiers (28) disposés les uns derrière les autres et une seconde région (32), qui est destinée à recevoir une pièce (34) d'argent pouvant être extraite, les première et seconde régions (26,32) étant - considérées du point de vue de l'utilisateur - l'une à côté de l'autre et la première région étant subdivisée par des cloisons (30) dirigées parallèlement à la paroi avant, tournée vers l'utilisateur, de la partie (10) inférieure, caractérisé en ce qu'une plaque (52) de pression est articulée au bord supérieur de la paroi (30) de limitation, éloignée de l'utilisateur, de chaque casier, ou à proximité de ce bord, de manière à pouvoir pivoter par rapport à un axe parallèle à ce bord, la largeur de la plaque (52) de pression, mesurée perpendiculairement à l'axe, étant supérieure à la largeur de chacun des casiers (28) et la plaque (52) de pression est mise sous tension préalable vers le haut par des moyens (64,68) élastiques.

2. Tiroir-caisse suivant la revendication 1, caractérisé en ce que les moyens élastiques comprennent respectivement au moins un ressort (68) à lame, qui est relié à l'une de ses extrémités à la plaque (52) de pression et s'applique par son autre extrémité à la paroi (30), à laquelle la plaque (52) de pression en question est articulée.

3. Tiroir caisse suivant la revendication 2, caractérisé en ce que la plaque (52) de pression et le ressort (68) à lame sont d'une seule pièce.

4. Tiroir-caisse suivant l'une des revendications 1 à 3, caractérisé en ce que la plaque (52) de pression est en matière plastique.

5. Tiroir-caisse suivant l'une des revendications 1 à 4, caractérisé en ce que la partie (10) inférieure a pour chaque cloison (30) une pluralité de moyens de guidage (40,44), de sorte que la cloison (30) est réglable en vue d'une modification de la largeur du casier.

6. Tiroir-caisse suivant l'une des revendications 1 à 5, caractérisé en ce que les parois (30) de séparation sont réglables entre une position dans laquelle elles sont perpendiculaires à la base (12) de la partie (10) inférieure et une position dans laquelle elles sont inclinées vers l'avant.

7. Tiroir-caisse suivant l'une des revendications 1 à 6, caractérisé en ce qu'il est prévu, dans la seconde région (32) de la partie (10) inférieure un casier (38) supplémentaire, parallèle à la paroi arrière (16) de la partie inférieure et délimitée par cette paroi arrière, pour la réception de billets de banque qui se tiennent droits.
